# EUROPÄISCHE PATENTSCHRIFT

(11) **EP 2 624 977 B1**
(45) Veröffentlichungstag und Bekanntmachung des Hinweises auf die Patenterteilung: **28.10.2015**
(21) Anmeldenummer: 11766934.1
(22) Anmeldetag: 27.09.2011
(51) Int. Cl.: B21C 47/34, B21B 39/00, B21D 43/09, B65H 20/02

(54) **TREIBER FÜR EINE STAHLBANDHASPELANLAGE**
DRIVER FOR A STEEL STRIP COILING INSTALLATION
DISPOSITIF D'ENTRAÎNEMENT POUR UNE BOBINEUSE DE BANDE D'ACIER

(30) Priorität: 08.10.2010 AT 16832010
(43) Veröffentlichungstag der Anmeldung: 14.08.2013
(73) Patentinhaber: Primetals Technologies Austria GmbH, 4031 Linz (AT)
(72) Erfinder: MOSER, Friedrich, A-4202 Hellmonsödt (AT); SCHIEFER, Jürgen, A-3350 Stadt Haag (AT)
(74) Vertreter: Metals@Linz
(86) Internationale Anmeldenummer: PCT/EP2011/066707
(87) Internationale Veröffentlichungsnummer: WO 2012/045607

(56) Entgegenhaltungen:
- EP-A1- 1 226 886
- EP-B1- 0 747 147
- WO-A1-2006/002835
- DE-A1- 4 442 567
- JP-A- 2004 066 270

## Beschreibung

### Gebiet der Technik

Die gegenständliche Erfindung betrifft einen Treiber für eine Stahlbandhaspelanlage mit mindestens einer an einem Rahmen gelagerten Stütztreibrolle, und zumindest einer gegenüber der Stütztreibrolle anstellbaren Treibrolle, die an zumindest einer mit dem Rahmen verbundenen Schwinge gelagert ist, wobei die Treibrolle an einem Lagerbereich der Schwinge angebracht ist, sowie ein Verfahren zum Entnehmen einer Treibrolle aus einem solchen Treiber.

### Stand der Technik

In Treibeinrichtungen, auch Treiber genannt, wird Metallband zwischen einem Paar von Rollen eingespannt, angetrieben beziehungsweise umgelenkt. Treiber kommen typischerweise in Walzstrassen zum Einsatz, wo sie vor Walzbandhaspeln angeordnet werden, um den Bandzug vor der Haspel mittels zweier Walzen, nämlich der Treibrolle und der Stütztreibrolle, einzustellen.

Lenktreiber haben die zusätzliche Aufgabe, seitliche Wanderungen des Walzbandes vor dem Aufhaspeln zu vermindern. Dazu wird beispielsweise die verschwenkbare Treibrolle so angesteuert und gegen die stationäre Stütztreibrolle angestellt, dass durch die Lage der Treibrolle gegenüber der Stütztreibrolle das Walzband einen gewünschten Bandzug und eine gewünschte seitliche Verschiebung erfährt.

Solche Lenktreiber sind beispielsweise aus EP747147B1 oder AT500689B1 bekannt.

In EP747147B1 ist ein Lenktreiber gezeigt, dessen verschwenkbare Treibrolle zwischen zwei Schwingen mittels der beiden Enden der Treibrollenachse gelagert angeordnet ist. Beide Schwingen sind starr mit einer Torsionsfeder eines Rahmens verbunden, die eine Drehachse für die Schwingen bildet.

In AT500689B1, welche die Basis für den Oberbegriff des Anspruchs 1 bildet, wird ein ähnlicher Lenktreiber offenbart, bei dem die Schwingen jedoch unabhängig voneinander auf einer Drehachse eines Rahmens verschwenkt werden können.

Die Treibrolle und die Stütztreibrolle eines Lenktreibers müssen regelmäßig gereinigt und poliert werden, da beispielsweise durch Kohlenstoff-Anbackungen, auf dem aufzuhaspelnden Band vorhandene Schmutzpartikel, oder durch beim Anstich hervorgerufene Oberflächenfehler im aufzuhaspelnden Band die Oberfläche der Treibrolle und der Stützrolle verungleichmäßigt werden, was wiederum zu einer Schädigung der Oberfläche des aufzuhaspelnden Bandes führen kann.

In EP747147B1 oder AT500689B1 ist die Treibrollenachse an einem Lagerbereich der Schwingen gelagert, wobei sich die Treibrolle jeweils unterhalb der Schwinge befindet. Die Lager der Treibrolle werden, um Beschädigungen beim Anstichstoß zu vermeiden, beispielsweise durch federaktivierte Ausbalancierungen spielfrei gestellt.

Eine Entnahme der Treibrolle nach oben ist nicht möglich, da einer solchen Entnahme die Schwinge im Weg steht und den Weg nach oben versperrt. Für eine Entnahme nach unten, rechts oder links ist im Betriebszustand der Weg durch die Stütztreibrolle und den Rahmen versperrt. Bevor eine Entnahme möglich ist, muss daher erst ein versperrter Weg geöffnet werden.

Zur Ermöglichung von Reinigung und Politur der Treibrolle und Stütztreibrolle wird normalerweise das die Treibrolle lagernde Schwingenpaar mittels Schwingenzylinder in eine Zwischenposition geschwenkt; das ist ebenfalls zum Auswechseln der Treibrolle notwendig. Die Zwischenposition ist oftmals nach dem Verschwenken des Schwingenpaares um 180° erreicht. Nachfolgend werden die Treibrolle und die Stütztreibrolle im eingebauten Zustand meist händisch gereinigt und geschliffen beziehungsweise poliert. Durch das Reinigen und Schleifen beziehungsweise Polieren in der Anlage ergibt sich ein Sicherheitsrisiko. Das deshalb, weil die damit befassten Personen sich innerhalb der Anlage zwischen die Anlagenteile begeben müssen, die dabei zuverlässig abgestellt und blockiert sein müssen. Zudem besteht ein Sicherheitsrisiko durch den Zeitdruck für die Durchführung dieser Tätigkeiten, da das Reinigen und das Schleifen beziehungsweise Polieren in der für den Arbeitswalzenwechsel von Gerüsten benötigten Zeitspanne von 10 bis 15 Minuten durchgeführt werden muss. Falls sich durch Reinigung, Schleifen und Polieren keine ausreichend gleichmäßige Oberfläche an der Treibrolle beziehungsweise Stütztreibrolle herstellen lässt, oder bei Beschädigung, muss die Treibrolle beziehungsweise die Stütztreibrolle nach einem Verschwenken der Schwingen aus dem Rahmen entfernt und gegen eine neue Treibrolle beziehungsweise Stütztreibrolle ausgewechselt werden. Dazu muss bei den Lenktreibern gemäß EP747147B1 oder AT500689B1 die gesamte Schwingenkonstruktion samt Treibrolle ausgebaut werden. Aufgrund der Vielzahl der zu lösenden Verbindungselemente und der Masse des Rahmens samt Treibrolle verursacht die Wartung von Treibrollen und Stütztreibrollen einen erheblichen zeitlichen Arbeitsaufwand. Außerdem ist die Treibrolle schlecht zugänglich für Wartungsarbeiten, wenn sie zwischen den Schwingen angeordnet ist.

### Zusammenfassung der Erfindung

### Technische Aufgabe

Die Aufgabe der vorliegenden Erfindung besteht darin, diese Nachteile des Standes der Technik zu überwinden. Dazu wird ein Treiber und ein Verfahren zum Auswechseln einer Treibrolle in dem Treiber vorgeschlagen, welche weniger zeitlichen Arbeitsaufwand mit weniger Sicherheitsrisiken beim Treibrollenwechsel verursachen als herkömmliche Treiber und Verfahren.

### Technische Lösung

Diese Aufgabe wird gelöst durch einen Treiber für eine Stahlbandhaspelanlage mit mindestens einer an einem Rahmen gelagerten Stütztreibrolle, und zumindest einer gegenüber der Stütztreibrolle anstellbaren Treibrolle, die an zumindest einer mit dem Rahmen verbundenen Schwinge gelagert ist, wobei die Treibrolle an einem Lagerbereich der Schwinge angebracht ist, dadurch gekennzeichnet, dass der Lagerbereich offen ist zur Einfügung beziehungsweise zur Entnahme der Treibrolle zur Seite und/oder nach oben bei Stellung der Schwinge in Betriebsposition, und der Treiber einen Fixierungsmechanismus zur Fixierung der Treibrolle am Lagerbereich aufweist.

Unter dem Lagerbereich ist der Bereich der Schwinge zu verstehen, in dem die Treibrolle an der Schwinge angebracht ist.

### Vorteilhafte Wirkungen der Erfindung

Der Lagerbereich ist zur Einfügung beziehungsweise zur Entnahme der Treibrolle zur Seite und/oder nach oben bei Stellung der Schwinge in Betriebsposition offen, daher steht der Lagerbereich einem Ausbau der Treibrolle zur Seite und/oder nach oben nicht im Weg. Eine Treibrolle kann daher bei Bedarf zur Seite und/oder nach oben aus der Schwinge entnommen werden, ohne dass sich die Schwinge mit der Treibrolle wesentlich aus der Betriebsposition entfernen beziehungsweise Schwinge mit der Treibrolle komplett demontiert muss. Unter Betriebsposition ist eine Position der Schwinge zu verstehen, die im Normalbetrieb des Treibers eingenommen wird.

Der erfindungsgemäße Treiber weist einen Fixierungsmechanismus zur Fixierung der Treibrolle am Lagerbereich auf. Dadurch wird im Betrieb sichergestellt, dass die Treibrolle nicht unerwünschterweise zur Seite und/oder nach oben ausbricht. Im fixierten Zustand ist ein kontrolliertes Verschieben der Treibrolle in verschiedene Betriebspositionen möglich.

Vorzugsweise ist die Positionierung der Treibrolle zur Stütztreibrolle im fixierten Zustand durch Änderung der Einstellung des Fixierungsmechanismus in verschiedene Positionen veränderbar.

Nach einer Ausführungsform der vorliegenden Erfindung umfasst der Fixierungsmechanismus einen verschiebbaren Riegel, der vorzugsweise an der Schwinge fixierbar ist.

Nach einer anderen Ausführungsform der vorliegenden Erfindung umfasst der Fixierungsmechanismus eine Klappvorrichtung, deren Teile um zumindest eine an der Schwinge befestige Achse klappbar sind, und die an der Schwinge fixierbar sind. Beispielsweise kann es sich um zwei ineinanderklappbare Arme handeln, die durch einen verfahrbaren Keil verriegelt werden. Jeder der Arme klappt dabei um eine andere Achse.

Die Stütztreibrolle befindet sich unterhalb der Treibrolle. Eine Entnahme der Stütztreibrolle nach oben ist daher nicht möglich, solange die Treibrolle im Treiber eingebaut ist. Wenn die Treibrolle entnommen wurde, ist für die Stütztreibrolle der Weg für eine Entnahme nach oben geöffnet.

Wenn die Treibrolle zwischen einem Paar von Schwingen gelagert ist, ist der Abstand der Schwingen vorzugsweise größer als die Länge der Stütztreibrolle. Dadurch wird gewährleistet, dass die Stütztreibrolle durch den infolge Entnahme der Treibrolle entstehenden freien Raum nach oben entnommen werden kann.

Falls der Abstand der Schwingen in Betriebsposition geringer ist als die Länge der Stütztreibrolle, ist es bevorzugt, dass zumindest eine der Schwingen relativ zur anderen Schwinge verschiebbar oder verschwenkbar ist, wenn die Treibrolle ausgebaut ist. Auf diese Weise wird erreicht, dass die Stütztreibrolle entnommen werden kann.

Vorzugsweise ist die Stahlbandhaspelanlage eine Stahlbandhaspelanlage für Warmband.

Vorzugsweise ist der Treiber ein Lenktreiber.

Nach einer bevorzugten Ausführungsform der vorliegenden Erfindung sind Treibrolle und Stütztreibrolle in einer Haltevorrichtung angeordnet.

Der Haltevorrichtung, die beispielsweise ein Halterahmen sein kann, enthält also sowohl die Treibrolle als auch die Stütztreibrolle.

Damit wird es ermöglicht, zum Entnehmen beziehungsweise zum Einsetzen eines Paares von Treibrolle und Stütztreibrolle lediglich an der Haltevorrichtung angreifen und diese aus dem Treiber entfernen zu müssen.

Dadurch, dass Treibrolle und Stütztreibrolle nicht einzeln entnommen beziehungsweise einzeln in den Treiber eingefügt werden müssen, lassen sich Entnahme und Einsetzen schneller bewerkstelligen.

Die Stütztreibrolle kann stationär oder verschiebbar am Rahmen gelagert sein.

Nach einer Ausführungsform besteht die Treibrollenachse und/oder die Stütztreibrollenachse, um welche die Treibrolle beziehungsweise die Stütztreibrolle sich dreht, aus zumindest zwei Treibrollenachsteilen beziehungsweise Stütztreibrollenachsteilen, wobei zumindest einer der Treibrollenachsteile beziehungsweise Stütztreibrollenachsteile als am zylindrischen Körper der Treibrolle beziehungsweise Stütztreibrolle lösbar befestigter-beispielsweise über einen Verbindungsflansch, eine Lochscheibe mit verschiebbarem Mitnahmebolzen, oder Klauenkupplung - Wellenstummel ausgeführt ist. Der Wellenstummel kann dabei als Hohlwelle ausgeführt sein, in die zum Antrieb der Treibrolle beziehungsweise der Stütztreibrolle eine motorbetriebene Welle einführbar ist.

Das ermöglicht eine schnelle Entnahme der Treibrolle und/oder Stütztreibrolle aus dem Treiber, was ein durch Zeitdruck beim Treibrollenwechsel verursachtes Sicherheitsrisiko vermindert.

Nach einer Ausführungsform des erfindungsgemäßen Treibers ist die Stütztreibrolle seitlich in Richtung ihrer Längsachse aus dem Treiber entnehmbar. Sie ist auch seitlich in Richtung ihrer Längsachse in den Treiber einführbar.

In den in EP747147B1 oder AT500689B1 gezeigten Treibern ist ein Ende der Schwingen um eine Drehachse verschwenkbar, während das andere Ende der Schwingen mit einer Betätigungseinrichtung wie beispielsweise einem Druckmittelzylinder, vorzugsweise einem Hydraulikzylinder, verbunden ist. Durch Verstellen dieser Betätigungseinrichtung können die Schwingen um ihre Drehachse verschwenkt werden, beispielsweise zur Ermöglichung des Entnehmens der Treibrolle oder zur Steuerung beziehungsweise Regelung des Abstandes von Treibrolle und Stütztreibrolle.

Der Lagerbereich der Treibrolle befindet sich zwischen dem verschwenkbaren Ende und dem mit der Betätigungseinrichtung verbundenen Ende der Schwinge.

Auch bei dem erfindungsgemäßen Treiber sind die Schwingen um eine in einem Drehachsenbereich der Schwingen angeordnete Drehachse verschwenkbar, und sie sind in einem Betätigungsbereich mit einer Betätigungseinrichtung verbunden. Dabei kann sich der Lagerbereich der Treibrolle wie in EP747147B1 oder AT500689B1 zwischen dem Drehachsenbereich und dem Betätigungsbereich befinden.

Nach einer anderen Ausführungsform kann sich der Drehachsenbereich zwischen dem Lagerbereich und dem Betätigungsbereich befinden. Ein Vorteil einer solchen Ausführungsform besteht darin, dass beim Anpressen der Treibrolle Kräfte besser in die Schwinge abfließen und für die Schwinge günstigere Spannungszustände erzeugt werden. Der Wirkabstand einer an einem Ende der Schwinge angreifenden Betätigungsvorrichtung lässt sich bei einer derartigen Konstruktion auch baulich leichter vergrößern als bei wie in EP747147B1 oder AT500689B1 ausgeführten Ausführungsformen. Durch einen vergrößerten Wirkabstand lassen sich gleiche Kräfte mit kleineren Betätigungseinrichtungen erzielen, beziehungsweise mit gleichen Betätigungseinrichtungen größere Kräfte erzielen.

Ein weiterer Gegenstand der vorliegenden Anmeldung ist ein Verfahren zum Entnehmen einer Treibrolle aus einem erfindungsgemäßen Treiber.

Dieses Verfahren ist dadurch gekennzeichnet, dass es die Schritte
- Öffnen des Fixierungsmechanismus,
- Entnehmen der Treibrolle zur Seite und/oder nach oben aus dem Treiber,
umfasst.

Unter Öffnen des Fixierungsmechanismus ist zu verstehen, dass die Fixierung der Treibrolle am Lagerbereich gelöst wird.

Die Stütztreibrolle in einem Treiber wird durch Fixierungsvorrichtungen im Treiber festgehalten, um im Normalbetrieb ihre Position überhaupt nicht zu verändern oder ihre Position nicht über ein akzeptables Ausmaß hinaus zu verändern. Die Stütztreibrolle kann dabei fixiert sein, so dass keinerlei Bewegung möglich ist. Sie kann auch in einem akzeptablen beziehungsweise gewünschten Ausmaß verschiebbar sein. Welches Ausmaß von Verschiebbarkeit akzeptabel beziehungsweise gewünscht ist, hängt vom jeweiligen Betriebszustand ab. Um die Umlenkkräfte des Treibers abhängig von der Banddicke und Bandqualität verändern zu können, ist beispielsweise der Abstand der Achsen von Treibrolle und Stütztreibrolle in einem gewissen Ausmaß veränderbar.

Eine Ausführungsform des erfindungsgemäßen Verfahrens ist dadurch gekennzeichnet, dass es nach dem Entnehmen der Treibrolle zusätzlich die Schritte
- Lösen von Fixierungsvorrichtungen zur Fixierung der Stütztreibrolle im Treiber,
- Entnehmen der Stütztreibrolle nach oben aus dem Treiber, umfasst.

Durch die infolge des Entnehmens der Treibrolle entstehende Öffnung kann auch die Stütztreibrolle nach oben aus dem Treiber entnommen werden.

Nach einer anderen Ausführungsform kann die Stütztreibrolle zum Entnehmen seitlich, das heißt in Richtung ihrer Längsachse, aus dem Treiber herausgezogen werden. Das kann vor oder nach dem erfindungsgemäßen Entnehmen der Treibrolle erfolgen. Das kann auch während des erfindungsgemäßen Entnehmens der Treibrolle aus dem Treiber erfolgen; auf diese Weise kann ein Entnehmen von Treibrolle und Stütztreibrolle schneller durchgeführt werden, als wenn die beiden Entnahmen nacheinander erfolgen.

Dann umfasst das erfindungsgemäße Verfahren während des Entnehmens der Treibrolle zusätzlich die Schritte
- Lösen von Fixierungsvorrichtungen zur Fixierung der Stütztreibrolle im Treiber,
- Entnehmen der Stütztreibrolle durch seitliches Herausziehen aus dem Treiber.

Nach einer bevorzugten Ausführungsform der vorliegenden Erfindung werden Treibrolle und Stütztreibrolle paarweise durch Entnehmen einer Haltevorrichtung, in welcher ein Paar von Treibrolle und Stütztreibrolle angeordnet ist, aus dem Treiber entnommen.

### Kurze Beschreibung der Zeichnungen

Die Erfindung wird in den beigefügten schematischen Figuren beispielhaft beschrieben.
Figur 1a zeigt eine Seitenansicht einer Ausführungsform eines erfindungsgemäßen Treibers.
Figur 1b zeigt einen Treiber gemäß Figur 1a aus einer erhöhten Schrägansicht.
Figur 2 zeigt zeigt eine Ansicht eines Treibers gemäß Figur 1b aus einer erhöhten Schrägansicht mit in einer Haltevorrichtung angeordneter Treibrolle und Stütztreibrolle.
Figur 3 zeigt eine Ausführungsform eines erfindungsgemäßen Treibers, bei der sich der Drehachsenbereich 11 zwischen dem Lagerbereich 7 und dem Betätigungsbereich 12 befindet.
Figur 4 zeigt einen erfindungsgemäßen Treiber mit entnommener Stütztreibrolle aus einer erhöhten Schrägansicht.
Figur 5 zeigt eine Alternative für den Fixierungsmechanismus zur Fixierung der Treibrolle am Lagerbereich.
Figur 6 zeigt eine weitere Ausführungsform eines erfindungsgemäßen Treibers, bei der sich der Drehachsenbereich 11 zwischen dem Lagerbereich 7 und dem Betätigungsbereich 12 befindet.

### Beschreibung der Ausführungsformen

Figur 1a eine Seitenansicht eines erfindungsgemäßen Treibers 1 für eine Stahlbandhaspelanlage, speziell einen Lenktreiber für eine Warmbandhaspelanlage. Der Treiber 1 umfasst eine an einem Rahmen 2 gelagerte Stütztreibrolle 3, und eine gegenüber der Stütztreibrolle anstellbare Treibrolle 4. In der Figur 1 sind die Treibrolle 4 und die Stütztreibrolle 3 lediglich durch strichlierte Linien dargestellt, da sie in der Seitenansicht vom Rahmen 2 und anderen Teilen des Treibers verdeckt sind. Die Treibrolle 4 ist an einem Paar von mit dem Rahmen verbundenen Schwingen 5a,5b gelagert. In der Seitenansicht der Figur 1 ist nur eine Schwinge 5a zu sehen, die zweite Schwinge 5b des Paares wird in dieser Ansicht durch Schwinge 5a verdeckt. Das Paar der Schwingen 5a,5b befindet sich in Betriebsposition. Das Paar der Schwingen 5a,5b ist um eine Drehachse 6 des Rahmens 2 verschwenkbar. Die Treibrolle 4 ist an einem Lagerbereich 7 der Schwingen angebracht. Der Lagerbereich 7 ist offen zur Einfügung beziehungsweise zur Entnahme der Treibrolle 4 zur Seite nach oben bei Stellung der Schwingen in Betriebsposition. Der Lagerbereich ist mit einer gewellten geschlossenen Linie gezeigt. Ein Fixierungsmechanismus zur Fixierung der Treibrolle 4 am Lagerbereich 7 ist vorhanden, er ist als verschiebbarer Riegel 8 ausgeführt. In der dargestellten Position des Riegels 8 ist dieser noch nicht in seine Endposition, in der er die Treibrolle 4 am Lagerbereich 7 fixiert, verschoben. Zur übersichtlichen Darstellung ist ein Teil der Schwinge 5 geschnitten dargestellt, so dass der Verlauf des Riegels 8 in der Schwinge 5 teilweise gezeigt ist. Wenn der Riegel 8 aus der dargestellten Position in seine Endposition, wie in der folgenden Figur 1b ersichtlich, gefahren wird, wird einerseits die Treibrolle 4 fixiert, und andererseits werden die Ausbalancierungstöpfe 20a, 20b zur Spielfrei-Stellung der Lager der Treibrolle 4 aktiviert.

Figur 1b zeigt einen Treiber 1 gemäß Figur 1a aus einer erhöhten Schrägansicht. Zu Figur 1a gleiche Teile sind mit gleichen Bezugszeichen versehen. Im Unterschied zu Figur 1a ist der Riegel 8 des Fixierungsmechanismus in seiner Endposition dargestellt, in welcher er die Treibrolle am Lagerbereich 7 der Schwingen 5a,5b fixiert. Treibrolle 4 und Stütztreibrolle 3 sind besser zu erkennen als in Figur 1a. Die zweite Schwinge 5b des Paares von Schwingen 5a,5b ist im Gegensatz zu Figur 1a erkennbar.

Sowohl in Figur 1a als auch in Figur 1b ist ein Ende der Schwingen 5a,5b jeweils mit einer Betätigungseinrichtung, speziell einem Hydraulikzylinder 9a,9b verbunden. Durch Verstellen dieser Hydraulikzylinder 9a, 9b können die Schwingen 5a, 5b um ihre Drehachse 6 verschwenkt werden, beispielsweise um den Abstand von Treibrolle 4 zur Stütztreibrolle 3 einzustellen.

Der Lagerbereich 7 der Treibrolle befindet sich zwischen dem um die Drehachse 6 verschwenkbaren Ende und dem mit dem Hydraulikzylinder 9a,9b der Betätigungseinrichtung verbundenen Ende der Schwingen 5a, 5b.

Figur 2 zeigt eine weitere Ansicht eines Treibers gemäß Figur 1b aus einer erhöhten Schrägansicht. Zu Figur 1b gleiche Teile sind mit gleichen Bezugszeichen versehen. Im Unterschied zu Figur 1b ist der Riegel 8 des Fixierungsmechanismus in seiner Anfangsposition dargestellt, in welcher er die Treibrolle 4 nicht am Lagerbereich 7 fixiert. Treibrolle 4 und Stütztreibrolle 3 befinden sich nicht im Treiber 1 eingebaut. Sie sind in einer Haltevorrichtung, speziell einem Halterahmen 10, angeordnet. Einbau beziehungsweise Entnehmen der Treibrolle 4 und Stütztreibrolle 3 erfolgt durch Einfügen beziehungsweise Entnehmen des Halterahmens 10 in den Rahmen 2 des Treibers 1.

Figur 3 zeigt eine Ansicht eines erfindungsgemäßen Treibers in Seitenansicht analog zu Figur 1a. Zu Figur 1a gleiche Teile sind mit gleichen Bezugszeichen versehen. Zur besseren Übersichtlichkeit sind Treibrolle 4 und Stütztreibrolle 3 nicht dargestellt. Die Drehachse 6 ist in einem Drehachsenbereich 11 der Schwinge 5a angeordnet. Der Hydraulikzylinder 9a ist in einem Betätigungsbereich 12 der Schwinge 5a angeordnet. Im Unterschied zu Figur 1a befindet sich der Drehachsenbereich 11 zwischen dem Lagerbereich 7 und dem Betätigungsbereich 12.

Figur 4 zeigt eine Ansicht eines erfindungsgemäßen Treibers analog zu Figur 1b aus einer erhöhten Schrägansicht. Zu Figur 1b gleiche Teile sind mit gleichen Bezugszeichen versehen. Im Treiber 1 ist keine Treibrolle eingesetzt und entsprechend nicht dargestellt. Die Stütztreibrolle 3 ist ebenfalls nicht eingesetzt. Figur 4 zeigt die Stütztreibrolle in entnommenem Zustand. Die Stütztreibrolle 3 ist seitlich in Richtung ihrer Längsachse aus dem Treiber 1 entnehmbar beziehungsweise in den Treiber 1 einführbar. Figur 4 zeigt ein Entnahmegestell, auf dem die Stütztreibrolle 3 aus dem Treiber 1 ausgeführt wird beziehungsweise in den Treiber 1 eingeführt wird.

Der Fixierungsmechanismus zur Fixierung der Treibrolle 4 am Lagerbereich 7 muss nicht als verschiebbarer Riegel 8 ausgeführt sein. Figur 5 zeigt einen alternativen Fixierungsmechanismus, der eine Klappvorrichtung mit zwei ineinanderklappbare Armen 14, 16 , die durch einen verfahrbare Keilvorrichtung 18 verriegelt werden, aufweist. Jeder der Arme 14, 16 klappt dabei um eine andere Achse, Arm 14 um Achse 15, und Arm 16 um Achse 17. Die beiden Arme 14, 16 sind über die Achsen 15, 17 mit der Schwinge 5a verbunden. Die verfahrbare Keilvorrichtung 18 ist am Arm 16 befestigt; durch einen Hydraulikzylinder 19 ist sie verfahrbar. Arm 14 weist Ausbuchtungen auf, die in Einbuchtungen an der verfahrbaren Keilvorrichtung 18 passen. Beim Schließen des Fixierungsmechanismus klappen die Arme 14, 16 in die dargestellte Position, und der Hydraulikzylinder 19 verfährt die verfahrbare Keilvorrichtung 18 derart, dass die Einbuchtungen über die Ausbuchtungen gleiten. Damit sind die beiden Arme 14, 16 aneinander verriegelt.

Figur 6 zeigt eine Ansicht eines erfindungsgemäßen Treibers in Seitenansicht analog zu Figur 1a und Figur 3. Zu Figur 1a gleiche Teile sind mit gleichen Bezugszeichen versehen. Die Drehachse 6 ist in einem Drehachsenbereich 11 der Schwinge 5a angeordnet. Der Hydraulikzylinder 9a ist in einem Betätigungsbereich 12 der Schwinge 5a angeordnet. Wie in Figur 3 befindet sich im Unterschied zu Figur 1a der Drehachsenbereich 11 zwischen dem Lagerbereich 7 und dem Betätigungsbereich 12. Figur 3 und Figur 6 unterscheiden sich durch die Form der Schwinge 5a und die Art, wie die Treibrolle am Lagerbereich der Schwinge angebracht ist.

### Liste der Bezugszeichen

- 1: Treiber
- 2: Rahmen
- 3: Stütztreibrolle
- 4: Treibrolle
- 5a, 5b: Schwinge
- 6: Drehachse
- 7: Lagerbereich
- 8: Riegel
- 9a, 9b: Hydraulikzylinder
- 10: Halterahmen
- 11: Drehachsenbereich
- 12: Betätigungsbereich
- 13: Entnahmengestell
- 14: Arm
- 15: Achse
- 16: Arm
- 17: Achse
- 18: Verfahrbare Keilvorrichtung
- 19: Hydraulikzylinder
- 20a, 20b: Ausbalancierungstöpfe

## Patentansprüche

1. Treiber (1) für eine Stahlbandhaspelanlage mit mindestens einer an einem Rahmen (2) gelagerten Stütztreibrolle (3), und zumindest einer gegenüber der Stütztreibrolle (3) anstellbaren Treibrolle (4), die an zumindest einer mit dem Rahmen verbundenen Schwinge (5a,5b) gelagert ist, wobei die Treibrolle (4) an einem Lagerbereich (7) der Schwinge (5a,5b)angebracht ist, **dadurch gekennzeichnet, dass** der Lagerbereich (7) offen ist zur Einfügung beziehungsweise zur Entnahme der Treibrolle (4) zur Seite und/oder nach oben bei Stellung der Schwinge (5a,5b) in Betriebsposition, und der Treiber (1) einen Fixierungsmechanismus zur Fixierung der Treibrolle (4) am Lagerbereich (7) aufweist.

2. Treiber (1) nach Anspruch 1, **dadurch gekennzeichnet, dass** die Positionierung der Treibrolle (4) zur Stütztreibrolle (3) im fixierten Zustand durch Änderung der Einstellung des Fixierungsmechanismus in verschiedene Positionen veränderbar ist.

3. Treiber (1) nach Anspruch 1 oder 2, **dadurch gekennzeichnet, dass** der Fixierungsmechanismus einen verschiebbaren Riegel (8), der vorzugsweise an der Schwinge (5a,5b) fixierbar ist, umfasst.

4. Treiber (1) nach einem der Ansprüche 1 bis 3, wobei die Treibrolle (4) zwischen einem Paar von Schwingen (5a,5b) gelagert ist, **dadurch gekennzeichnet, dass** der Abstand der Schwingen (5a,5b) größer als die Länge der Stütztreibrolle (3) ist.

5. Treiber (1) nach Anspruch 4, **dadurch gekennzeichnet, dass** zumindest eine der Schwingen (5a,5b) relativ zur anderen Schwinge (5b,5a) verschiebbar oder verschwenkbar ist.

6. Treiber (1) nach einem der Ansprüche 1 bis 5, **dadurch gekennzeichnet, dass** die Stahlbandhaspelanlage eine Stahlbandhaspelanlage für Warmband ist.

7. Treiber (1) nach einem der Ansprüche 1 bis 6, **dadurch gekennzeichnet, dass** der Treiber (1) ein Lenktreiber ist.

8. Treiber (1) nach einem der Ansprüche 1 bis 7, **dadurch gekennzeichnet, dass** Treibrolle (4) und Stütztreibrolle (3) in einer Haltevorrichtung angeordnet sind.

9. Treiber (1) nach einem der Ansprüche 1 bis 8, **dadurch gekennzeichnet, dass** die Treibrollenachse und/oder die Stütztreibrollenachse, um welche die Treibrolle (4) beziehungsweise die Stütztreibrolle (3) sich dreht, aus zumindest zwei Treibrollenachsteilen beziehungsweise Stütztreibrollenachsteilen bestehen, wobei zumindest einer der Treibrollenachsteile beziehungsweise Stütztreibrollenachsteile als am zylindrischen Körper der Treibrolle beziehungsweise Stütztreibrolle lösbar befestigter Wellenstummel ausgeführt ist.

10. Treiber (1) nach einem der Ansprüche 1 bis 9, **dadurch gekennzeichnet, dass** die Stütztreibrolle seitlich in Richtung ihrer Längsachse aus dem Treiber entnehmbar ist.

11. Verfahren zum Entnehmen einer Treibrolle (4) aus einem Treiber (1) gemäß einem der Ansprüche 1 bis 10, **dadurch gekennzeichnet, dass** es die Schritte
- Öffnen des Fixierungsmechanismus,
- Entnehmen der Treibrolle (4) zur Seite und/oder nach oben aus dem Treiber (1),
umfasst.

12. Verfahren nach Anspruch 11,
**dadurch gekennzeichnet, dass**
es nach dem Entnehmen der Treibrolle (4) zusätzlich die Schritte
- Lösen von Fixierungsvorrichtungen zur Fixierung der Stütztreibrolle (3) im Treiber (1),
- Entnehmen der Stütztreibrolle (3) nach oben aus dem Treiber (1),
umfasst.

13. Verfahren nach Anspruch 11, **dadurch gekennzeichnet, dass** es während des Entnehmens der Treibrolle (4) zusätzlich die Schritte
- Lösen von Fixierungsvorrichtungen zur Fixierung der Stütztreibrolle (3) im Treiber (1),
- Entnehmen der Stütztreibrolle (3) durch seitliches Herausziehen aus dem Treiber (1),
umfasst.

14. Verfahren nach Anspruch 11, **dadurch gekennzeichnet, dass** Treibrolle (4) und Stütztreibrolle (3) paarweise durch Entnehmen einer Haltevorrichtung, in welcher ein Paar von Treibrolle (4) und Stütztreibrolle (3) angeordnet ist, aus dem Treiber (1) entnommen werden.

## Claims

1. Driver (1) for a steel strip coiling installation having at least one supporting drive roller (3), which is mounted on a frame (2), and at least one drive roller (4), which can be adjusted in respect of the supporting drive roller (3) and is mounted on at least one rocking arm (5a, 5b) connected to the frame (2), wherein the drive roller (4) is attached to a bearing region (7) of the rocking arm (5a, 5b), **characterised in that** the bearing region (7) is open for introducing or removing the drive roller (4) sideways and/or upwards when placing the rocking arm (5a, 5b) in the operating position, and the driver (1) has a fixing mechanism for fixing the drive roller (4) to the bearing region (7).

2. Driver (1) according to claim 1, **characterised in that** the positioning of the drive roller (4) in respect of the supporting drive roller (3) in the fixed state can be varied by changing the setting of the fixing mechanism to different positions.

3. Driver (1) according to claim 1 or 2, **characterised in that** the fixing mechanism comprises a displaceable bolt (8) which preferably can be fixed to the rocking arm (5a, 5b).

4. Driver (1) according to one of claims 1 to 3, wherein the drive roller (4) is mounted between a pair of rocking arms (5a, 5b), **characterised in that** the distance between the rocking arms (5a, 5b) is greater than the length of the supporting drive roller (3).

5. Driver (1) according to claim 4, **characterised in that** at least one of the rocking arms (5a, 5b) can be displaced or pivoted relative to the other rocking arm (5b, 5a).

6. Driver (1) according to one of claims 1 to 5, **characterised in that** the steel strip coiling installation is a steel strip coiling installation for hot-rolled strip.

7. Driver (1) according to one of claims 1 to 6, **characterised in that** the driver (1) is a directional driver.

8. Driver (1) according to one of claims 1 to 7, **characterised in that** drive rollers (4) and supporting drive rollers (3) are arranged in a holding device.

9. Driver (1) according to one of claims 1 to 8, **characterised in that** the drive roller axle and/or the supporting drive roller axle, about which the drive roller (4) or the supporting drive roller (3) rotates, consist of at least two drive roller axle parts or supporting drive roller axle parts, wherein at least one of the drive roller axle parts or supporting drive roller axle parts is designed as a shaft stub which can be detachably fixed to the cylindrical body of the drive roller or supporting drive roller.

10. Driver (1) according to one of claims 1 to 9, **characterised in that** the supporting drive roller can be removed from the driver sideways in the direction of the longitudinal axis of said supporting drive roller.

11. Method for removing a drive roller (4) from a driver (1) according to one of claims 1 to 10, **characterised in that** it comprises the steps of
- opening the fixing mechanism,
- removing the drive roller (4) sideways and/or upwards from the driver (1).

12. Method according to claim 11,
**characterised in that** after removing the drive roller (4) it additionally comprises the steps of
- undoing fixing devices for fixing the supporting drive roller (3) in the driver (1),
- removing the supporting drive roller (3) upwards out of the driver (1).

13. Method according to claim 11, **characterised in that** during the removal of the drive roller (4) it additionally comprises the steps of
- undoing fixing devices for fixing the supporting drive roller (3) in the driver (1),
- removing the supporting drive roller (3) by pulling it sideways out of the driver (1).

14. Method according to claim 11, **characterised in that** drive roller (4) and supporting drive roller (3) are removed from the driver (1) in pairs by removing a retaining device in which a pair consisting of drive roller (4) and supporting drive roller (3) is arranged.

## Revendications

1. Dispositif d'entraînement (1) pour une bobineuse de bande d'acier comprenant au moins un rouleau d'entraînement d'appui (3) monté sur un châssis (2), et au moins un rouleau d'entraînement (4) réglable par rapport au rouleau d'entraînement d'appui (3) et monté sur au moins une bielle oscillante (5a, 5b) reliée audit châssis, le rouleau d'entraînement (4) étant installé sur une zone d'appui (7) de la bielle oscillante (5a, 5b), **caractérisé en ce que** la zone d'appui (7) est ouverte pour insérer, respectivement pour enlever le rouleau d'entraînement (4) vers le côté et/ou vers le haut lorsque la bielle oscillante (5a, 5b) est en position de fonctionnement, et le dispositif d'entraînement (1) présente un mécanisme de fixation pour fixer le rouleau d'entraînement (4) sur la zone d'appui (7).

2. Dispositif d'entraînement (1) selon la revendication 1, **caractérisé en ce que** le positionnement du rouleau d'entraînement (4) par rapport au rouleau d'entraînement d'appui (3) en position fixée est réglable selon différentes positions en modifiant le réglage du mécanisme de fixation.

3. Dispositif d'entraînement (1) selon la revendication 1 ou 2, **caractérisé en ce que** le mécanisme de fixation comprend un verrou coulissant (8), fixé de préférence sur la bielle oscillante (5a, 5b).

4. Dispositif d'entraînement (1) selon l'une des revendications 1 à 3, le rouleau d'entraînement (4) est monté entre une paire de bielles oscillantes (5a, 5b), **caractérisé en ce que** l'écartement des bielles oscillantes (5a, 5b) est supérieur à la longueur du rouleau d'entraînement d'appui (3).

5. Dispositif d'entraînement (1) selon la revendication 4, **caractérisé en ce qu'**au moins une des bielles oscillantes (5a, 5b) peut être pivotée ou déplacée par rapport à l'autre bielle oscillante (5a, 5b).

6. Dispositif d'entraînement (1) selon l'une des revendications 1 à 5, **caractérisé en ce que** la bobineuse de bande d'acier est une bobineuse de bande d'acier pour feuillard à chaud.

7. Dispositif d'entraînement (1) selon l'une des revendications 1 à 6, **caractérisé en ce que** le dispositif d'entraînement (1) est un dispositif d'entraînement directionnel.

8. Dispositif d'entraînement (1) selon l'une des revendications 1 à 7, **caractérisé en ce que** le rouleau d'entraînement (4) et le rouleau d'entraînement d'appui (3) sont placés dans un dispositif de retenue.

9. Dispositif d'entraînement (1) selon l'une des revendications 1 à 8, **caractérisé en ce que** l'axe du rouleau d'entraînement et/ou l'axe du rouleau d'entraînement d'appui autour duquel tourne le rouleau d'entraînement (4) respectivement le rouleau d'entraînement d'appui (3), sont constitués d'au moins deux éléments d'axe de rouleau d'entraînement respectivement éléments d'axe de rouleau d'entraînement d'appui, au moins un des éléments d'axe de rouleau d'entraînement respectivement éléments d'axe de rouleau d'entraînement d'appui est réalisé sous forme de bout d'arbre fixé de manière amovible au corps cylindrique du rouleau d'entraînement respectivement du rouleau d'entraînement d'appui.

10. Dispositif d'entraînement (1) selon l'une des revendications 1 à 9, **caractérisé en ce que** le rouleau d'entraînement d'appui peut être enlevé latéralement, dans le sens de son axe longitudinal, du dispositif d'entraînement.

11. Procédé pour enlever un rouleau d'entraînement (4) d'un dispositif d'entraînement (1) selon l'une des revendications 1 à 10, **caractérisé en ce qu'**il comprend les étapes :
- ouvrir le mécanisme de fixation,
- enlever le rouleau d'entraînement (4) vers le côté et/ou vers le haut du dispositif d'entraînement (1).

12. Procédé selon la revendication 11,
**caractérisé en ce qu'**il comprend, après l'enlèvement du rouleau d'entraînement (4), en outre les étapes :
- desserrer les dispositifs de fixation pour la fixation du rouleau d'entraînement d'appui (3) dans le dispositif d'entraînement (1),
- enlever le rouleau d'entraînement d'appui (3) vers le haut du dispositif d'entraînement (1).

13. Procédé selon la revendication 11,
**caractérisé en ce qu'**il comprend, pendant l'enlèvement du rouleau d'entraînement (4), en outre les étapes :
- desserrer les dispositifs de fixation pour la fixation du rouleau d'entraînement d'appui (3) dans le dispositif d'entraînement (1),
- enlever le rouleau d'entraînement d'appui (3) du dispositif d'entraînement (1) en le tirant vers le côté.

14. Procédé selon la revendication 11, **caractérisé en ce que** le rouleau d'entraînement (4) et le rouleau d'entraînement d'appui (3) sont enlevés par paire du dispositif d'entraînement (1), en enlevant un dispositif de retenue dans lequel est placée une paire de rouleaux comprenant le rouleau d'entraînement (4) et le rouleau d'entraînement d'appui (3).
